# EUROPÄISCHE PATENTSCHRIFT

(11) **EP 1 935 297 B1**
(45) Veröffentlichungstag und Bekanntmachung des Hinweises auf die Patenterteilung: **05.01.2011**
(21) Anmeldenummer: 07033570.8
(22) Anmeldetag: 23.11.2007
(51) Int. Cl.: A47G 25/90

(54) **Anziehhilfe zum Anziehen von Strümpfen**
Aid for putting on socks
Aide à l'enfilage de chaussettes

(30) Priorität: 23.12.2006 DE 102006061485
(43) Veröffentlichungstag der Anmeldung: 25.06.2008
(73) Patentinhaber: Wilkens, Claus-Dieter, 28307 Bremen (DE)
(72) Erfinder: Wilkens, Claus-Dieter, 28307 Bremen (DE)
(74) Vertreter: Philipp, Matthias

(56) Entgegenhaltungen:
- EP-B1- 0 332 837
- CH-A- 343 094
- US-A- 5 082 154
- US-A- 5 593 071

## Beschreibung

Die Erfindung betrifft eine Anziehhilfe zum Anziehen von Strümpfen, insbesondere von Kompressionsstrümpfen, mit zwei parallelen, in einem gegenseitigen Abstand angeordneten ersten Streben, die mit ihren unteren Enden an einem Grundgestell der Anziehhilfe befestigt sind und jeweils ein freies oberes Ende aufweisen, und zwei parallelen, in einem gegenseitigen Abstand angeordneten zweiten Streben, deren obere Enden durch einen bogenförmigen Bügel verbunden sind.

Das Anziehen von Kompressionsstrümpfen, sei es mit offener, sei es mit geschlossener Fußspitze, bereitet meist erhebliche Schwierigkeiten. Wegen der starken, an sich gewünschten Spannwirkung der Strümpfe besonders im Fußbereich ist praktisch nur ein "Hochrollen" der Strümpfe möglich, nachdem diese vorher auf "links" gedreht worden sind. Dieser Vorgang ist außerordentlich mühsam.

Eine bekannte Möglichkeit besteht darin, Unterziehstrümpfe als Gleithilfe zu verwenden. Diese Unterziehstrümpfe haben jedoch den Nachteil, daß sie nach dem Anziehen der Kompressionsstrümpfe wieder entfernt werden müssen, so daß eine Verwendung von vornherein nur bei Kompressionsstrümpfen mit offener Fußspitze möglich ist.

Weiterhin sind Anziehhilfen beispielsweise aus der FR-A-2 501 492 oder der FR-A-2 315 235 bekannt. Auch diese Anziehhilfen bringen jedoch eine insgesamt umständliche und mühsame Handhabung mit sich, insbesondere dann, wenn eine eingeschränkte Beweglichkeit des Fußes vorliegt, dieser also nur teilweise gestreckt werden kann.

Aus der CH 343094 ist eine Vorrichtung zum Erleichtern des Anziehens von Strümpfen bekannt, die aus einem federnden Metalldraht besteht, der zwei ineinandergreifende, an ihren Schenkelenden durch je eine Krümmung verbundene U-formige Bügel bildet, über die in deren Offenlage ein Strumpf gestülpt werden kann.

Aus der US 5,593,071 ist eine Anziehhilfe zum Anziehen von Strümpfen bekannt, die als nächstliegender Stand der Technik angesehen wird, mit zwei ersten parallel zueinander angeordneten Streben, deren untere Enden um eine horizontale Schwenkachse schwenkbar an einer Grundplatte gehalten sind und deren obere Enden durch einen horizontalen, halbkreisförmigen Bügel miteinander verbunden sind, und zwei zweiten, zueinander parallelen Streben, deren obere Enden ebenfalls durch einen halbkreisförmigen Bügel miteinander verbunden sind und die als Ganzes entlang der Grundplatte in Richtung zu den ersten Streben und davon weg verstellbar sind, allerdings einen Mindestabstand zu diesen aufweisen.

Der Erfindung liegt die Aufgabe zugrunde, eine Anziehhilfe zum Anziehen von Strümpfen, insbesondere von Kompressionsstrümpfen, bereitzustellen, die gerade bei verminderter Fußbeweglichkeit eine Erleichterung des Anziehvorgangs mit sich bringt.

Erfindungsgemäß wird diese Aufgabe durch eine Anziehhilfe nach Anspruch 1 gelöst.

Es kann vorgesehen sein, daß die ersten Streben einen gegenseitigen Abstand von 6 cm bis 15 cm aufweisen, wobei entsprechendes für die zweiten Streben gelten kann.

Der Grundgestell kann U- oder C-förmig ausgebildet sein.

Die ersten Streben sind zweckmäßigerweise unter einem Winkel von etwa 90° bis 60° zu dem Grundgestell geneigt angeordnet.

Es ist zweckmäßig, wenn an dem Grundgestell Haltegriffe angeordnet sind. Jeder Haltegriff kann in Form eines länglichen, umgekehrt U-förmigen Bügels ausgebildet sein, der sich von dem Grundgestell erstreckt.

Mit Abstand zu den zweiten Streben können dritte Streben angeordnet sein, die mit den zweiten Streben Längskanten eines tunnelförmigen Bereichs bilden.

Es kann vorteilhaft sein, wenn eine lösbare Arretierungseinrichtung zum Arretieren der zweiten Streben in der ersten Stellung vorgesehen ist. Die Arretierungseinrichtung kann einen Betätigungsgriff aufweisen, der günstigerweise im Bereich eines Haltegriffs angeordnet ist.

Weitere Merkmale und Vorteile der Erfindung ergeben sich aus der nachfolgenden Beschreibung, in der ein Ausführungsbeispiel der Erfindung anhand einer Zeichnung erläutert wird, wobei
Fig. 1 und 2 jeweils eine perspektivische Ansicht einer erfindungsgemäßen Anziehhilfe von vom und von hinten zeigen;
Fig. 3 eine Vorderansicht der Anziehhilfe nach Fig. 1 und 2 zeigt;
Fig. 4 eine Seitenansicht der Anziehhilfe zeigt; und
Fig. 5 eine Draufsicht auf die Anziehhilfe nach Fig. 1 bis 4 zeigt.

Die erfindungsgemäße Anziehhilfe weist ein im wesentlichen C-förmiges Grundgestell 2 mit einem Basisschenkel 4 und zwei Seitenschenkeln 6 auf, die in einer Grundebene 7 liegen und mit denen die Vorrichtung auf eine ebene Fläche gestellt werden kann. Von den Seitenschenkeln 6 gehen, miteinander ausgerichtet und in Richtung zueinander verlaufend, zwei Halteansätze 8 ab, die an ihren freien Enden zwei zueinander parallele, jeweils paarweise ausgebildete und endseitig U-förmig verbundene erste Streben 10 mit einem gegenseitigen Abstand d tragen.

Nachfolgend bedeutet "oben" oder "oberer, obere" einen größeren Abstand von der Grundebene als "unten" oder "unterer, untere", also wie in üblicher Orientierung in einem auf den Boden gestellten Gebrauchszustand.

An den Seitenschenkeln 6 sind längliche, umgekehrt U-förmige Haltegriffe 12 befestigt, die in dem dargestellten Ausführungsbeispiel aus zwei parallelen beabstandeten Streben 14 bestehen, die durch eine Querstrebe 15 und einen gebogenen Abschnitt 16 miteinander verbunden sind.

Die Seitenschenkel 6 und auch die Haltegriffe 12 sind nicht parallel zueinander, sondern in einem ergonomischen Winkel β von beispielsweise 10° bis 20° zueinander angeordnet, so daß ein Benutzer die Haltegriffe 12 mit beiden Händen in einem angenehmen Griffwinkel oben erfassen kann.

Zur Verbesserung der Stabilität sind die Handgriffe 12 in ihrem unteren Bereich durch Versteifungsstreben 18 mit dem Basisschenkel 4 des Grundgestells und über weitere Versteifungsstreben 20 mit den ersten Streben 10 verbunden.

Zweite Streben 24 sind parallel zueinander und unmittelbar benachbart zu den ersten Streben 10 angeordnet und in Höhe der freien, oberen Enden der ersten Streben 10 durch einen bogenförmigen, in diesem Beispiel annähernd halbkreisförmigen Bügel 26 miteinander verbunden, der unter einem Winkel von beispielsweise 6° (Fig. 4) zu der Grundebene 7 angeordnet ist oder parallel zu dieser sein kann.

Im Bereich eines unteren Endabschnitts der ersten Streben 10, in diesem Falle im Bereich von deren Befestigung an den Halteansätzen 8, sind die zweiten Streben 24 um eine quer zu den ersten Streben 10 verlaufende Schwenkachse 28 schwenkbar an dem Grundgestell 2 gelagert. Die Schwenkachse 28 verläuft in dem dargestellten Beispiel in Ausrichtung mit den Halteansätzen 8 und in der Grundebene 7, wobei die Halteansätze 8 an ihren von den Seitenschenkeln 6 abgekehrten Enden hohlzylindrisch oder hülsenförmig ausgebildet sind und in entgegengesetzten Richtungen abgewinkelte Endabschnitte 30 der zweiten Streben 24 aufnehmen. Diese Lagerung ist einerseits konstruktiv einfach zu realisieren und andererseits leicht zu montieren, da die zweiten Streben 24 im Bereich der abgewinkelten Endabschnitte elastisch zusammengedrückt und beim Zurückfedern in die hohlzylindrisch ausgebildeten Enden der Halteansätze 8 eingesetzt werden können.

Dritte Streben 32, die im wesentlichen parallel oder leicht abgewinkelt zu den zweiten Streben 24 und in einem Abstand zu diesen verlaufen, sind oben über einen gebogenen Abschnitt 34 mit dem Bügel 26 und an ihren entgegengesetzten Enden über abgewinkelte Abschnitte 38 mit den zweiten Streben 24 in der Nähe von deren unteren Enden verbunden.

Die zweiten und dritten Streben bilden somit Kantenlinien eines tunnelförmigen oder halbzylindrischen bzw. sich leicht verjüngenden oder leicht konusförmigen Bereichs.

Die zweiten und dritten Streben 24, 32 sowie der Bügel 26 bilden aufgrund der schwenkbaren Lagerung um die Schwenkachse 28 ein Schwenkteil 40, welches um die Schwenkachse 28 innerhalb eines Winkelbereichs bewegt werden kann, der in Fig. 4 mit α bezeichnet ist, wobei eine von den ersten Streben 10 abgeklappte Stellung gestrichelt dargestellt ist.

Sämtliche Streben 10, 24, 32 und 14 sind in der dargestellten Ausführungsform parallel zueinander (32 annähernd) und unter einem Winkel φ von ca. 70° zu der Grundebene 7 geneigt angeordnet.

Um das Schwenkteil 40 in seiner an die ersten Streben 10 angeklappten Stellung zu halten, ist eine Arretierungseinrichtung 42 vorgesehen, die in dem dargestellten Beispiel eine Betätigungsstange 44 aufweist, deren eines Ende zu einem Griff 46 gebogen ist. Form und Größe des Griffs 46 sind an einen gebogenen Abschnitt 16 eines Handgriffs 12 angepaßt.

Die Betätigungsstange 44 ist in an einer Strebe 14 befestigten Führungshülsen 48 längsverschieblich geführt und durch eine Druckfeder 50 entgegen einer Löserrichtung 52 in eine Arretierungsstellung vorgespannt.

Ein mit der Betätigungsstange 44 verbundener Arretierungsarm 54 ist an seinem freien Ende zu einem Arretierungsansatz 56 abgewinkelt, der in eine an einer zweiten Strebe 24 befestigte Arretierungshülse 58 greift.

Im arretierten Zustand greift der Arretierungsarm durch den Arretierungsansatz 56 in die Arretierungshülse 58 und hält das Schwenkteil 40 in seiner an die ersten Streben 10 anliegenden Stellung (Fig. 1, 3 und 5, Fig. 4: ausgezogene Linien). Wenn an dem Griff 46 in Richtung 52 gezogen wird, löst sich der Arretierungsansatz 56 aus der Arretierungshülse 58 und gibt das Schwenkteil 40 frei. Dieses kann dann in Richtung auf seine in Fig. 2 dargestellte und in Fig. 4 gestrichelt angeordnete Einstiegsposition bewegt werden.

Die Anziehhilfe kann aus Kunststoff, Stahldraht oder dergleichen hergestellt sein.

Vor Benutzung wird die Anziehhilfe mit dem Grundgestell 2 auf eine Unterlage, etwa den Boden oder einen Tisch, gestellt. Sodann wird der Kompressionsstrumpf mit der Spitze im Inneren des tunnelförmigen Bereichs der Anziehhilfe, d.h. zwischen den ersten, zweiten und dritten Streben, nach außen über die ersten Streben 10 und das Schwenkteil 40 gerollt, bis nur noch der Fußbereich innerhalb des tunnelförmigen Bereichs liegt. Die Arretierungseinrichtung 42 hält dabei das Schwenkteil 40 in seiner angeklappten Stellung.

Die Schwenkbarkeit des Schwenkteils 40 bietet nun zum Einsetzen des Fußes in das Fußteil des Kompressionsstrumpfes den Vorteil, daß das Schwenkteil 40 ganz oder teilweise bis in seine abgeklappte Stellung gebracht werden kann, wodurch der Strumpf deutlich erweitert werden kann. Dadurch wird das Anziehen des Strumpfes nochmals erheblich erleichtert, da der Fuß nicht unbedingt in eine mit dem Unterschenkel ausgerichtete, gestreckte Position gebracht werden muß.

Nach dem Einsetzen des Fußes in das Fußteil des Kompressionsstrumpfes wird die Vorrichtung seitlich an den Haltegriffen 12 mit den Händen erfaßt und dann zum Hochrollen des Strumpfes am Bein nach oben geführt.

Der Abstand zwischen den ersten bzw. zweiten Streben 10, 24 und den dritten Streben 32 voneinander ist so gewählt, daß wenigstens zwei, vorzugsweise aber drei Finger hindurchgreifen können, damit der Strumpfrand ausreichend erfaßt und hochgerollt werden kann. Der Abstand d zwischen den ersten Streben 10 und den zweiten Streben 24 ist der Strumpfweite angepaßt und entspricht damit der Breite des Unterschenkels des Verwenders. Der Abstand der dritten Streben 32 voneinander ist so groß, daß die Ferse des Benutzers zwischen diesen hindurchgeführt werden kann.

### Bezugszeichenliste

- 2: Grundgestell
- 4: Basisschenkel
- 6: Seitenschenkel
- 7: Grundebene
- 8: Halteansatz
- 10: erste Strebe
- 12: Haltegriff
- 14: Strebe
- 15: Querstrebe
- 16: gebogener Abschnitt
- 18, 20: Versteifungsstrebe
- 24: zweite Strebe
- 26: Bügel
- 28: Schwenkachse
- 30: abgewinkelter Endabschnitt
- 32: dritte Strebe
- 34: gebogener Abschnitt
- 36: abgewinkelter Abschnitt
- 40: Schwenkteil
- 42: Arretierungseinrichtung
- 44: Betätigungsstange
- 46: Griff
- 48: Führungshülse
- 50: Druckfeder
- 52: Richtung
- 54: Arretierungsarm
- 56: Arretierungsansatz
- 58: Arretierungshülse

- d: Abstand
- α: Winkel
- β: Winkel
- φ: Winkel

## Patentansprüche

1. Anziehhilfe zum Anziehen von Strümpfen, insbesondere von Kompressionsstrümpfen, mit zwei parallelen, in einem gegenseitigen Abstand angeordneten ersten Streben (10), die mit ihren unteren Enden an einem Grundgestell (2) der Anziehhilfe befestigt sind und jeweils ein freies oberes Ende aufweisen, und zwei parallelen, in einem gegenseitigen Abstand (d) angeordneten zweiten Streben (24), deren obere Enden durch einen bogenförmigen Bügel (26) verbunden und die gemeinsam mit dem Bügel (26) um eine an dem Grundgestell (2) angeordnete Schwenkachse (28) schwenkbar gehalten sind, die quer zu einer Längsrichtung der zweiten Streben (24) verläuft, wobei die zweiten Streben (24) in eine erste Stellung, in der sie benachbart und parallel zu den ersten Streben (10) und an diese angeklappt angeordnet sind, und eine zweite Stellung, in der sie V-förmig unter einem Winkel (α) zu den ersten Streben (10) angeordnet sind, bringbar sind.

2. Anziehhilfe nach Anspruch 1, **dadurch gekennzeichnet, daß** die ersten Streben (10) und/oder die zweiten Streben (24) jeweils einen gegenseitigen Abstand von 6 cm bis 15 cm aufweisen.

3. Anziehhilfe nach Anspruch 1 oder 2, **dadurch gekennzeichnet, daß** das Grundgestell (2) U- oder C-förmig (4, 6) ausgebildet ist.

4. Anziehhilfe nach einem der vorangehenden Ansprüche, **dadurch gekennzeichnet, daß** die ersten Streben (10) unter einem Winkel von etwa 90° bis 60° zu dem Grundgestell (2) geneigt angeordnet sind.

5. Anziehhilfe nach einem der vorangehenden Ansprüche, **dadurch gekennzeichnet, daß** an dem Grundgestell (2) Haltegriffe (12) angeordnet sind.

6. Anziehhilfe nach Anspruch 5, **dadurch gekennzeichnet, daß** jeder Haltegriff (12) in Form eines länglichen, umgekehrt U-förmigen Bügels ausgebildet ist, der sich von dem Grundgestell (2) nach oben erstreckt.

7. Anziehhilfe nach einem der vorangehenden Ansprüche, **dadurch gekennzeichnet, daß** sich der die zweiten Streben (24) verbindende Bügel (26) in einer zu einer Grundebene (7) parallelen Ebene oder unter einem Winkel dazu erstreckt.

8. Anziehhilfe nach einem der vorangehenden Ansprüche, **dadurch gekennzeichnet, daß** mit Abstand zu den zweiten Streben (24) dritte Streben (32) angeordnet sind, die mit den zweiten Streben (24) Längskanten eines tunnelförmigen Bereichs bilden.

9. Anziehhilfe nach Anspruch 8, **dadurch gekennzeichnet, daß** der tunnelförmige Bereich halb zylindrisch oder halb kegelförmig ist.

10. Anziehhilfe nach einem der vorangehenden Ansprüche, **dadurch gekennzeichnet, daß** eine lösbare. Arretierungseinrichtung zum Arretieren der zweiten Streben (24) in der ersten Stellung vorgesehen ist.

11. Anziehhilfe nach Anspruch 10, **dadurch gekennzeichnet, daß** die Arretierungseinrichtung einen Betätigungsgriff (46) aufweist, der im Bereich eines Haltgriffs (12) angeordnet sein kann.

## Claims

1. Applicator for the donning of stockings, in particular compression stockings, with two parallel first struts (10) arranged at a distance apart from one another, which at their lower ends are attached to a baseframe (2) of the applicator, and which each exhibit a free upper end, and two parallel second struts (24) arranged at a mutual distance (d) from one another, whose upper ends are connected by an arched rail (26) and which together with the rail (26) are held pivotably about a pivoting axis (28) which is arranged on the baseframe (2) and which runs at right angles to a longitudinal direction of the second struts (24), whereby the second struts (24) can be brought into a first position in which they are arranged adjacently and parallel to the first struts (10) and folded against them, and a second position in which they are arranged in a Vee at an angle (a) to the first struts (10).

2. Applicator according to Claim 1, **characterised by** the fact that the first struts (10) and/or the second struts (24) are at a distance apart of 6 cm to 15 cm.

3. Applicator according to Claim 1 or 2, **characterised by** the fact that the baseframe (2) is configured in the shape of a letter U or C (4, 6).

4. Applicator according to one of the preceding claims, **characterised by** the fact that the first struts (10) are arranged inclined at an angle of approximately 90° to 60° to the baseframe (2).

5. Applicator according to one of the preceding claims, **characterised by** the fact that handles (12) are arranged on the baseframe (2).

6. Applicator according to Claim 5, **characterised by** the fact that each handle (12) is configured in the form of an elongated, inverse U-shaped rail extending upwards from the baseframe (2).

7. Applicator according to one of the preceding claims, **characterised by** the fact that the rail (26) connecting the second struts (24) extends in a plane parallel to a reference plane (7) or at an angle thereto.

8. Applicator according to one of the preceding claims, **characterised by** the fact that third struts (32) are arranged at a distance from the second struts (24), forming longitudinal edges of a tunnel-shaped area with the second struts (24).

9. Applicator according to Claim 8, **characterised by** the fact that the tunnel-shaped area is semi-cylindrical or semi-conical.

10. Applicator according to one of the preceding claims, **characterised by** the fact that a detachable arrester is provided to arrest the second struts (24) in the first position.

11. Applicator according to Claim 10, **characterised by** the fact that the arrester exhibits an operating grip (46) which can be arranged in the area of a handle (12).

## Revendications

1. Dispositif d'aide à l'enfilage de chaussettes, en particulier de bas de contention, avec deux premières tiges (10) parallèles, disposées selon un espacement mutuel, fixées, par leurs extrémités inférieures, à un bâti de base (2) du dispositif d'aide à l'enfilage et présentant chacune une extrémité supérieure libre, et deux deuxièmes tiges (24) parallèles, disposées selon un espacement mutuel (d), dont les extrémités supérieure sont reliées par un arceau (26) en forme d'arc et sont maintenues à pivotement, conjointement avec l'arceau (26), autour d'un axe de pivotement (28), disposé sur le bâti de base (2), s'étendant transversalement à une direction longitudinale des deuxièmes tiges (24), les deuxièmes tiges (24) étant susceptibles d'être placées en une première position, dans laquelle elles sont disposées de manière voisine et parallèle aux premières tiges (10) et rabattues sur celles-ci, et une deuxième position, dans laquelle elles sont disposées en forme de V, sous un angle (α) par rapport aux premières tiges (10).

2. Dispositif d'aide à l'enfilage selon la revendication 1, **caractérisé en ce que** les premières tiges (10) et/ou les deuxièmes tiges (24) présentent chacune un espacement mutuel de 6 cm à 15 cm.

3. Dispositif d'aide à l'enfilage selon la revendication 1 ou 2, **caractérisé en ce que** le bâti de base (2) est conformé en U ou en C (4, 6).

4. Dispositif d'aide à l'enfilage selon l'une des revendications précédentes, **caractérisé en ce que** les premières tiges (10) sont inclinées sous un angle d'à peu près 90° à 60° par rapport au bâti de base (2).

5. Dispositif d'aide à l'enfilage selon l'une des revendications précédentes, **caractérisé en ce que** des poignées de maintien (12) sont disposées sur le bâti de base (2).

6. Dispositif d'aide à l'enfilage selon la revendication 5, **caractérisé en ce que** chaque poignée de maintien (12) est réalisée à la forme d'un arceau allongé, en forme de U inversé, s'étendant vers le haut depuis le bâti de base (2).

7. Dispositif d'aide à l'enfilage selon l'une des revendications précédentes, **caractérisé en ce que** l'arceau (26) reliant les deuxièmes tiges (24) s'étend dans un plan parallèle au plan de base (7) ou sous un certain angle par rapport à celui-ci.

8. Dispositif d'aide à l'enfilage selon l'une des revendications précédentes, **caractérisé en ce que**, à distance des deuxièmes tiges (24), sont disposées des troisièmes tiges (32), formant avec les deuxièmes tiges (24) des arêtes longitudinales d'une zone en forme de tunnel.

9. Dispositif d'aide à l'enfilage selon la revendication 8, **caractérisé en ce que** la zone en forme de tunnel est en forme de demi cylindre ou en forme de demi cône.

10. Dispositif d'aide à l'enfilage selon l'une des revendications précédentes, **caractérisé en ce qu'**un dispositif de blocage désolidarisable est prévu pour bloquer les deuxièmes tiges (24) dans la première position.

11. Dispositif d'aide à l'enfilage selon la revendication 10, **caractérisé en ce que** le dispositif de blocage présente une poignée d'actionnement (46), pouvant être disposée dans la zone d'une poignée de maintien (12).
